# EUROPÄISCHE PATENTSCHRIFT

(11) **EP 0 377 407 B1**
(45) Veröffentlichungstag und Bekanntmachung des Hinweises auf die Patenterteilung: **01.06.1994**
(21) Anmeldenummer: 89810965.7
(22) Anmeldetag: 15.12.1989
(51) Int. Cl.: E04D 13/10

(54) **Schneehalter**
Snow-retaining device
Garde-neige

(30) Priorität: 29.12.1988 CH 4846/88; 21.09.1989 CH 3434/89
(43) Veröffentlichungstag der Anmeldung: 11.07.1990
(73) Patentinhaber: Willa, Siegfried, CH-3900 Brig (CH)
(72) Erfinder: Willa, Siegfried, CH-3900 Brig (CH)
(74) Vertreter: Tschudi, Lorenz

(56) Entgegenhaltungen:
- EP-A- 0 052 080
- CH-A- 533 216
- CH-A- 574 026
- CH-A- 642 706
- DE-A- 2 622 084
- DE-A- 3 541 112
- DE-U- 8 521 417
- NL-C- 25 592

## Beschreibung

Die vorliegende Erfindung bezieht sich auf einen Schneehalter gemäss dem Oberbegriff des Patentanspruches 1.

Bekannte Schneehalter weisen den Nachteil auf, dass für jede Dachziegeldicke und Dachziegelart ein anderer Schneehaltertyp verwendet werden muss.

Beispielsweise ist aus der CH-A-533 216 eine Schneefangvorrichtung an einem mit Dachplatten gedeckten Schrägdach vorbekannt. Diese Schneefangvorrichtung eignet sich jedoch nicht für beliebige Dachziegeldicken und -formen. Im weiteren muss diese Schneefangvorrichtung aus relativ sehr dickem Material gefertigt werden, um die grossen Schneelasten aufzufangen. Dadurch wird der obenliegende Ziegel angehoben. Im weiteren kann eine Schneefangvorrichtung gemäss der obgenannten Druckschrift, welche ja aus relativ dickem Material gefertigt werden muss, nicht über einen mit einem Profil versehenen Ziegel gebracht werden, da die Schneefangvorrichtung zu wenig federt.

Aus der EP-A-0 052 080 ist eine Schneehaltevorrichtung für mit Asbestzementplatten gedeckte Dächer vorbekannt. Diese Schneehaltevorrichtung eignet sich nicht für Tonziegel und Betonziegel verschiedenster Dicke. Der Bügel 19 kann nicht gegenüber dem Rückhalteteil 6 verstellt werden, insbesondere nicht arretierbar verstellt werden. Der Bügel 19 ist nicht zum Umgreifen des unteren Endes eines Dachziegels bestimmt.

Aus der CH-642 706 ist ein Verfahren zur Herstellung eines Dachschneefängers vorbekannt. Dieser Dachschneefänger eignet sich jedoch ebenfalls nicht zur Verwendung zusammen mit Ziegeln, sondern lediglich zur Verwendung mit Dachschieferplatten.

Aus der NL-C-25 592 ist eine Sturmklammer vorbekannt, welche den Zweck hat, zu verhindern, dass Ziegel vom Dach abgehoben werden können. Diese Sturmklammer kann nicht verwendet werden, um Schneehalter für beliebige Dachziegeldicken und -formen auf den Dächern zu befestigen.

Aus der CH-574 026 ist ein Schneehalter für Dächer vorbekannt, der sich jedoch nicht zur Verwendung mit beliebigen Dachziegeldicken und -formen eignet.

Aus der DE-A-26 22 084 ist eine Halteklammer für Firsthauben, die sich nicht als Schneehalter für beliebige Dachziegeldicken und -formen eignet, vorbekannt.

Es ist deshalb eine Aufgabe der vorliegenden Erfindung, die obgenannten Nachteile zu vermeiden und einen Schneehalter zu schaffen, der für beliebige Dachziegeldicken und -formen verwendet werden kann, wobei er für die gewählte Dicke arretiert werden können soll. Dies wird erfindungsgemäss erzielt durch die Merkmale des unabhängigen Patentanspruches 1.

Bevorzugte Ausführungsbeispiele der Erfindung ergeben sich aus den abhängigen Ansprüchen.

Bekannte Schneehalter werden jeweils am oberen Ende des Dachziegels montiert. Dadurch kann Widerschwallwasser zwischen zwei Ziegel und damit ins Dach gelangen. Ein Vorteil des erfindungsgemässen Schneehalters liegt darin, dass er am unteren Ende eines Dachziegels montiert wird, wodurch vermieden wird, dass Widerschwallwasser eindringen kann.

Bekannte, am oberen Ende des Dachziegels montierte Schneehalter weisen im weiteren den Nachteil auf, dass, wenn der Dachdecker auf den Schneerückhalteteil steht, der Schneehalter kippt und den oberen Ziegel abhebt. Dieser Nachteil kann beim erfindungsgemässen Schneehalter nicht auftreten.

Bei der Verwendung von Schiebeziegeln mussten bisherige Schneehalter kürzer oder länger gefertigt werden, da sie am oberen Ende des Ziegels eingehängt wurden. Der erfindungsgemässe Schneehalter kann bei Schiebeziegeln in beliebiger Lage derselben verwendet werden.

Bekannte Schneehalter wiesen den Nachteil auf, dass sie beim Drauftreten umkippten, den Ziegel abhoben, vom Ziegel wegrutschten, und dabei eine Unfallgefahr bestand. Der erfindungsgemässe Schneehalter gewährleistet beim Begehen des Daches einen sicheren Halt.

Ein weiterer Vorteil des erfindungsgemässen Schneehalters besteht darin, dass die Schneelast besser als bei bekannten Schneehaltern verteilt wird, wobei sich die Schneelast zum grossen Teil direkt über einer Dachquerlatte befindet. Dadurch wird die Lebensdauer der Dachziegel erhöht.

Ein zusätzlicher Vorteil des erfindungsgemässen Schneehalters besteht in der geringen Auflagefläche desselben auf den Dachziegeln, wodurch der Ziegel nach Regen oder Schnee besser und schneller austrocknen kann, so dass im Gegensatz zu den bekannten Schneehaltern sich die Engobierung und die Tonmasse des Ziegels nicht zersetzen kann und dadurch der Ziegel wasserdurchlässig wird.

Im folgenden werden anhand der beiliegenden Zeichnung Ausführungsbeispiele der Erfindung sowie deren Verwendung näher beschrieben. Es zeigen:
- **Fig. 1**: einen Längsschnitt durch ein erstes Ausführungsbeispiel eines Schneehalters,
- **Fig. 2**: eine Ansicht von unten des Ausführungsbeispieles gemäss Fig. 1,
- **Fig. 3**: eine perspektivische Ansicht des verschiebbaren Haltebügels gemäss dem ersten Ausführungsbeispiel,
- **Fig. 4**: eine perspektivische Ansicht der in den Haltebügel gemäss Fig. 3 einsetzbaren Feder,
- **Fig. 5**: eine Seitenansicht, teilweise im Schnitt, eines zweiten Ausführungsbeispieles des Schneehalters.

Der Schneehalter 100 gemäss Fig. 1 umfasst einen integriert ausgebildeten Kunststoffteil 102 und einen in diesem verschieb- und arretierbar gehaltenen Haltebügel 103 aus Metall. Der Kunststoffteil 102 weist einen Absatz 104 auf, der oben auf einem Tonziegel 105 aufliegt. Der Metallbügel 103 umgreift mit einem Ansatz 106 an dessen Ende den Absatz 107 am unteren Ende des Tonziegels 105. Im weiteren ist aus der Fig. 1 noch der unten liegende Tonziegel 108 sowie ein Dachbalken 109 ersichtlich. Der Kunststoffteil 102 des Schneehalters 100 weist einen auf dem oberen Ziegel 105 aufliegenden Schneerückhalteteil 110 und einen auf dem unteren Ziegel 108 aufliegenden Auflageteil 111 auf. Am unteren, auf dem Ziegel 105 aufliegenden Ende des Schneerückhalteteils 110 ist eine Nase 112 flexibel mit dem Schneerückhalteteil 110 verbunden. Die Nase 112 steht etwas schräg nach unten ab, wobei die Distanz a vorzugsweise etwa 2 mm beträgt. Im weiteren weist der Kunststoffteil 102 einen Absatz 113 bei Verwendung von Betonziegeln auf. Innerhalb des Teiles 102 ist ein Führungskanal 114 zur Aufnahme des vertikalen Teiles 115 des Bügels 103 vorgesehen. Der Bügel 103 liegt mit seinem waagrechten Teil 116 auf dem unteren Tonziegel 108 auf. Im Bereich des Führungsteils 114 ist eine Rasterplatte 117 mit Rasterzähnen 118 angeordnet. Im weiteren ist eine vertikale Strebe 119 vorgesehen. Im oberen Bereich 120 des vertikalen Teils 115 des Bügels 103 ist eine Nase 121 umgebogen, wobei um den oberen Bereich 120 des Bügels 103 und die Unterseite der Nase 121 eine Metallfeder 122 gelegt ist.

Zur Befestigung des Schneehalters 100 am Ziegel 105 wird der Absatz 104 mit der Nase 112 auf die Oberfläche des Ziegels 105 gelegt, der Bügel 103 in den Führungskanal eingeschoben, bis der horizontale Teil 116 des Bügels 103 unten am Absatz 107 des Ziegels anliegt, wobei dann der Kunststoffteil 102 des Schneehalters 100 und der Bügel 103 infolge der flexiblen Nase 112 noch etwas zusammengedrückt werden können, bis dass die Feder 122 zwischen zwei Rasterzähnen 118 einrastet. Die federnde Anordnung der Nase 112 wirkt als Distanzausgleich. Der Bügel 103 kann alsdann nicht mehr aus dem Führungskanal 114 resp. dem Kunststoffteil 102 entfernt werden, da die Nase 121 im oberen Bereich 120 des vertikalen Teils 115 des Bügels 103 verhindern, dass sich die Feder 122 nach oben umbiegen kann. Die Distanz b zwischen der Nase 121 und den Rasterzähnen 118 beträgt vorzugsweise etwa 1 bis 1,5 mm. Der Absatz 104 des Teils 102 des Schneehalters 100, der horizontale Teil 116 und der Ansatz 106 des Metallbügels 103 umfassen das Ende des Ziegels 105 zangenförmig. Je grösser der Schneedruck auf den Schneerückhalteteil 110 ist, umso grösser wird die Klemmwirkung der zangenförmigen Teile des Schneehalters, nämlich des Absatzes 104, des horizontalen Teils 116 und des Ansatzes 106 des Metallbügels 103 auf das Ende 107 des Ziegels 105. Durch die Tatsache, dass der Auflageteil 111 des Schneehalters 100 auf dem unteren Ziegel 108 fest aufliegt, kann der Schneerückhalteteil 110 des Schneehalters 100 sehr grosse Schneelasten aufnehmen. Der auf der Nase 112 befindliche Schnee drückt den Schneehalter noch zusätzlich auf den Ziegel 105.

In Fig. 2 ist eine Ansicht von unten des Ausführungsbeispiels gemäss Fig. 1 dargestellt. Zusätzlich zur Fig. 9 ist noch eine Längsverstärkungsrippe 123 ersichtlich. Der Führungskanal 114 für den Bügel 103 umfasst an den Seitenteilen 124 und 125 des Kunststoffteiles 102 anliegende vertikale Führungsteile 126, 127, 128 und 129, welche über Stege 130, 131, 132 und 133 mit der vertikalen Strebe 119 resp. mit der Rasterplatte 117 verbunden sind.

Aus Fig. 3 ist eine perspektivische Ansicht des Haltebügels 103 ersichtlich. Im oberen Bereich 120 des vertikalen Teils 115 des Haltebügels 103 ist eine rechteckförmige Oeffnung 134 ausgespart, wobei an deren oberem Ende die Nase 121 abgebogen ist. Die Nase 121 schliesst mit dem vertikalen Teil 115 des Haltebügels 103 vorzugsweise etwa einen Winkel von 80° ein.

In Fig. 4 ist die Feder 122 perspektivisch dargestellt, welche um einen oberen Bereich 120 des vertikalen Teils 115 des Haltebügels 103 sowie um die Unterseite der Nase 121 gelegt wird. Der um den oberen Bereich 120 des Bügels 103 gelegte Teil der Feder 122 umfasst einen vertikalen Teil 135, einen umgebogenen Teil 136 sowie einen abgebogenen Teil 137. An den vertikalen Teil 135 schliesst ein abgewinkelter Teil 138 an, der an der Unterseite der Nase 121 anliegt.

In Fig. 5 ist eine Seitenansicht teilweise im Schnitt eines zweiten Ausführungsbeispieles eines Schneehalters 140 dargestellt. Gleiche Teile wie beim ersten Ausführungsbeispiel sind bei diesem zweiten Ausführungsbeispiel mit gleichen Bezugszeichen versehen. Dieses Ausführungsbeispiel umfasst ebenfalls einen integriert ausgebildeten Kunststoffteil 141 sowie einen Haltebügel 103. Der Haltebügel 103 weist ebenfalls einen vertikalen Teil 115, einen horizontalen Teil 116 sowie einen vom horizontalen Teil 116 abgebogenen Ansatz 106 auf. Bei diesem zweiten Ausführungsbeispiel ist die Anwendung des Schneehalters bei einem Betonziegel 142 dargestellt, wobei in diesem Falle der Absatz 113 des Kunststoffteiles 141, der horizontale Teil 116 und der Ansatz 106 des Haltebügels 103 das dachwärts gesehen untere Ende 146 des Betonziegels zangenförmig umfassen. Das in Fig. 5 gezeigte zweite Ausführungsbeispiel wäre selbstverständlich auch bei Tonziegeln, wie in Fig. 1 dargestellt, anwendbar, wobei dann der Absatz 104 auf dem Ziegel aufliegen würde. Der Kunststoffteil 141 umfasst ebenfalls eine Rasterplatte 117 mit Rasterzähnen 118. Der Führungskanal 143 für den Haltebügel 103 weist eine parallel zur Rasterplatte 117 verlaufende erste Führungsplatte 144 sowie eine schräg dazu verlaufende zweite Führungsplatte 145 auf. Der obere Bereich 120 sowie die Nase 121 des vertikalen Teils 115 des Haltebügels 103 sind bei dieser Ausführungsform mit keiner Feder versehen. Der Haltebügel wird schräg in den Führungskanal 143 eingeführt, indem er an der Führungsplatte 145 anliegt, wobei er so weit nach oben geschoben wird, bis der Absatz 113 des Kunststoffteiles 141 sowie der horizontale Teil 116 des Haltebügels 103 das Ende 146 des Ziegels 142 zangenförmig umfassen, und dann gekippt und wenn nötig noch nach oben geschoben, bis die Nase 121 zwischen zwei Rasterzähnen 118 eingreift. Ebenfalls wie beim Ausführungsbeispiel gemäss den Fig. 1 bis 4 gilt auch bei diesem Ausführungsbeispiel, dass je grösser der Schneedruck auf den Schneerückhalteteil 110 ist, umso stärker wird die Klemmwirkung der das Ziegelende 146 zangenförmig umfassenden Teile des Schneehalters, nämlich des Absatzes 113 sowie des horizontalen Teils 116 und des Ansatzes 106 des Haltebügels 103, auf den Ziegel 142.

Die beiden Ausführungsformen gemäss den Fig. 1 bis 5 weisen den Vorteil auf, dass sie für beliebige Dachziegeldicken und -formen verwendet werden können.

Der erfindungsgemässe Schneehalter kann, wie aus Fig. 1 und 5 ersichtlich ist, sowohl für Tonziegel, die eine grössere Dicke, aber einen etwas schmäleren Absatz 107 am Ende aufweisen, als auch für Betonziegel, die eine geringere Dicke, aber einen etwas breiteren Absatz 146 am Ende aufweisen, verwendet werden. Dies wird erzielt, indem anschliessend an den Schneerückhalteteil 110 zwei abgestufte Absätze 104 und 113 vorgesehen sind.

Durch den Druck des Schnees auf den Schneerückhalteteil werden bei allen Ausführungsformen die eine Zange bildenden Arme zusammengedrückt und dabei fest am Ziegel gehalten.

Bei einer in der Zeichnung nicht dargestellten Ausführungsform ist der Schneerückhalteteil im Bereich des Auflageteils angeordnet.

## Patentansprüche

1. Schneehalter, mit einem Schneerückhalteteil (110) und einem Auflageteil (111) sowie ersten und zweiten, zum zangenförmigen Umgreifen eines Dachziegelendes bestimmten, zueinander beweglich angeordneten und miteinander arretierbaren Organen (103, 104), wobei der Schneerückhalteteil (110), der Auflageteil (111), das erste Organ (104) als integrierter Teil ein erstes Mittel (114) zur Aufnahme des zweiten Organes (103) sowie ein zweites Mittel (117, 118) zur Arretierung des zweiten Organes (103) umfasst und dass das zweite Organ (103) als zweimal abgebogener Haltebügel ausgebildet ist, dessen zweiter abgebogener Teil (115) zum Einschieben in das erste Mittel (114) bestimmt ist, dadurch gekennzeichnet, dass dessen erster abgebogener Teil (106) zum Eingreifen in ein Dachziegelende (107) bestimmt ist, dass der zweite abgebogene Teil (115) des Haltebügels (103) in seinem oberen Bereich (120) mit einer Nase (121) versehen ist, und dass das zweite Mittel (117, 118) zum Arretieren des Haltebügels (103) als Rasterplatte (117) ausgebildet ist, wobei die Nase (121) zur Arretierung des Haltebügels mittelbar oder unmittelbar in die Rasterplatte (117, 118) eingreift.

2. Schneehalter nach Patentanspruch 1, dadurch gekennzeichnet, dass die Nase (121) mit dem zweiten abgebogenen Teil (115) einen Winkel von etwa 80° einschliesst.

3. Schneehalter nach Patentanspruch 1 oder 2, dadurch gekennzeichnet, dass der Haltebügel (103) in seinem oberen Bereich (120) mit einer Feder (122) versehen ist, die die untere Seite der Nase (121) umgreift.

4. Schneehalter nach einem der Patentansprüche 1 bis 3, dadurch gekennzeichnet, dass das erste Mittel (114) zur Aufnahme des zweiten Organs (103) als zu einer Rasterplatte (117, 118) schräg verlaufender Führungskanal (143, 145) ausgebildet ist.

5. Schneehalter nach einem der vorangehenden Patentansprüche, dadurch gekennzeichnet, dass das erste Organ (104) als mindestens ein an den Schneerückhalteteil (110) anschliessender Absatz (104, 113) ausgebildet ist.

6. Schneehalter nach einem der vorangehenden Patentansprüche, dadurch gekennzeichnet, dass der Schneerückhalteteil (110) mit einer von diesem abstehenden und beweglich zu diesem angeordneten Nase (112) versehen ist.

## Claims

1. Snow-retaining device, with a snow retaining part (110) and a bearing part (111), as well as first and second elements (103, 104) intended for reaching around one end of a roof tile in the manner of prongs and designed so they are movable relative to each other and can be locked together, the snow retaining part (110), the bearing part (111), the first element (104) as an integrated part comprising a first means (114) to accept the second element (103) as well as a second means (117, 118) for locking the second element (103), and the second element (103) is designed as a retaining strap (103) with two bends whose second bent part (115) is intended for insertion into the first means (114), wherein the first bent part (106) is intended for engaging in one end of a roof tile (107), wherein the second bent part (115) of the retaining strap (103) is provided with a nose (121) in its upper area (120), and wherein the second means (117, 118) for locking the retaining strap (103) is designed as a catch plate (117), the nose (121) for locking the retaining strap catching directly or indirectly in the catch plate (117, 118).

2. The snow retaining device according to claim 1, wherein the nose (121) forms an angle of about 80° with the second bent part (115).

3. The snow retaining device according to claim 1 or 2, wherein the retaining strap (103) is provided with a spring (122) in its upper part (120) which spring reaches around the lower side of the nose (121).

4. The snow retaining device according to one of the claims 1 to 3, wherein the first means (114) for receiving the second element (103) is designed as a guide channel (143, 145) running obliquely to the catch plate (117, 118).

5. The snow retaining device according to one of the preceding claims wherein the first element (104) is designed as at least one shoulder (104, 113) connected to the snow retaining part (110).

6. The snow retaining device according to one of the preceding claims wherein the snow retaining part (110) is provided with a nose (112) which projects away from it and is movable relative to it.

## Revendications

1. Garde-neige, avec une partie de retenue de neige (110) et une partie appui (111), de même que les premiers et seconds organes (103, 104) disposés de façon mobile les uns par rapport aux autres et entre eux, destinés à entourer selon une forme de dent l'extrémité d'une tuile, la partie de retenue de neige (110), la partie appui (111), le premier organe (104) comprenant sous la forme d'une partie intégrée un premier moyen (114) pour recevoir le second organe (103), de même qu'un second moyen (117, 118) pour arrêter le second organe (103) et le second organe (103) étant constitué sous la forme d'un étrier de retenue coudé deux fois, dont la seconde partie coudée (115) est destinée à être enfilée dans le premier moyen (114), caractérisé en ce que la première partie coudée (106) est destinée à s'engager dans une extrémité de tuile (107), la seconde partie coudée (115) de l'étrier de retenue (103) est dans son domaine supérieur (120) pourvue d'un nez (121) et que le second moyen (117, 118) est constitué sous la forme d'une plaque crantée (117) pour arrêter l'étrier de retenue (103), le nez (121) d'arrêt de l'étrier de retenue s'engageant directement ou indirectement dans la plaque crantée (117, 118).

2. Garde-neige selon la revendication 1, caractérisé en ce que le nez (121) constitue avec la seconde partie coudée (115) un angle d'environ 80°.

3. Garde-neige selon la revendication 1 ou 2 du brevet, caractérisé en ce que l'étrier de retenue (103) est pourvu dans son domaine supérieur (120) d'un ressort (122) qui entoure la partie inférieure du nez (121).

4. Garde-neige selon l'une des revendications 1 à 3 du brevet, caractérisé en ce que le premier moyen (114) pour supporter le second organe (103) est constitué sous la forme d'un canal de guidage (143, 145) disposé obliquement par rapport à une plaque crantée (117, 118).

5. Garde-neige selon l'une des revendications précédentes du brevet, caractérisé en ce que le premier organe (104) est constitué au minimum comme un gradin (104, 113) contigu à la partie de retenue de neige (110).

6. Garde-neige selon l'une des revendications précédentes du brevet, caractérisé en ce que la partie de retenue de neige (110) est pourvue d'un nez (112) écarté et mobile par rapport à celui-ci.
